# EUROPÄISCHE PATENTSCHRIFT

(11) **EP 0 137 313 B1**
(45) Veröffentlichungstag und Bekanntmachung des Hinweises auf die Patenterteilung: **29.07.1987**
(21) Anmeldenummer: 84110636.2
(22) Anmeldetag: 06.09.1984
(51) Int. Cl.: B41J 3/04

(54) **Vorrichtung für Tintenschreibeinrichtungen zum Beschreiben eines Aufzeichnungsträgers**
Device for an ink jet apparatus for marking recording mediums
Dispositif pour appareils à jet d'encre pour marquer des supports d'enregistrement

(30) Priorität: 08.09.1983 DE 3332491
(43) Veröffentlichungstag der Anmeldung: 17.04.1985
(73) Patentinhaber: SIEMENS AKTIENGESELLSCHAFT, 80333 München (DE)
(72) Erfinder: Vollert, Emmeran, Ing. grad., D-8152 Grosshöhenrain (DE)

## Beschreibung

Die Erfindung betrifft eine Vorrichtung zum Beschreiben eines Aufzeichnungsträgers für Tintenschreibeinrichtungen gemäß dem Oberbegriff des Patentanspruches 1.

Für den Einsatz von Tintenschreibeinrichtungen, bei denen einzelne Tintentröpfchen unter Einwirkung von individuellen Ansteuerungsimpulsen auf einen Aufzeichnungsträger gespritzt werden, bestehen hinsichtlich des Schriftbildes eine Reihe von Anforderungen. So ist es z. B. sehr erwünscht, unmittelbar nach dem Aufbringen der Tintentröpfchen ein wischfestes Schriftbild zu erhalten. Weiterhin sollen die geschriebenen Zeichen kontrastreich sein. Beide Forderungen sollen weitgehend unabhängig vom Material des Aufzeichnungsträgers sein. Dem stehen jedoch bestimmte Anforderungen entgegen, die an die Schreibflüssigkeit gestellt werden. Diese Anforderungen ergeben sich im wesentlichen aus der Funktion derartiger Schreibeinrichtungen. Der wesentliche Punkt, der in diesem Zusammenhang eine Rolle spielt ist, daß an sich bekannte Mittel, die der Schreibflüssigkeit zugesetzt werden können, um die Trocknungszeit zu reduzieren, nicht nur zu einer Reduzierung der Trocknungszeit auf dem Aufzeichnungsträger führen, sondern auch in den sehr feinen und dünnen Austrittsöffnungen des Schreibkopfes ein Eintrocknen bewirken, so daß diese verstopf werden. Ähnliches gilt auch für die Zusätze, mit denen eine Kontrasterhöhung erreicht werden kann. Bereits der Ausfall einzelner Düsen führt zu einer deutlichen Verschlechterung des Schriftbildes. Der Ausfall sämtlicher Düsen bedeutet, daß der Schreibkopf, d. h. die gesamte Schreibeinrichtung, nicht mehr einsatzfähig ist.

Zur Verkürzung der Trocknungszeit ist die Verwendung einer besonderen Tinte angegeben worden (DE-S 31 28 231). Diese Wirkung beruht darauf, daß der Tinte Cyclo Hexanol zugegeben wird. Die Herstellung einer derartigen Tinte ist jedoch aufwendig, da die Zusammensetzung, vor allem die Dosierung der einzelnen Bestandteile sehr exakt erfolgen muß. Die Anwendung ist deshalb auf besondere Einsatzfälle beschränkt, wie beispielsweise auf die Verwendung zum Beschreiben von stark geleimtem Papier oder von Folien.

Ein andere bekannte Maßnahme sieht vor, nach dem Aufbringen der Schreibflüssigkeit auf den Aufzeichnungsträger einen Gas- oder Luftstrom auf die Schreibstelle zu richten und dadurch die Trocknungszeit zu reduzieren (US-PS 4 340 893).

Hierfür sind relativ aufwendige zusätzliche Vorrichtungen erforderlich.

Andere bekannte Vorschläge sehen vor, die Flüssigkeitskomponenten der Schreibflüssigkeit erst auf dem Aufzeichnungsträger zusammenzubringen. So ist es zur Verbesserung der Haftung und Abdunklung, d. h. Sichtbarmachung der einen, als helle Flüssigkeit vorliegende Tintenkomponente bekannt, auf die gesamte Oberfläche des Aufzeichnungsträgers zunächst die andere Tintenkomponente in Form eines die Abdunkelung bewirkenden Lösungsmittels aufzutragen, auf die dann die die Zeichen bildenden Tintentröpfchen aus der ersten Tintenkomponente auftragen werden. Alternativ können aber auch auf den Aufzeichnungsträger erst diese Tintentröpfchen aus der ersten Flüssigkeitskomponente aufgebracht werden, die dann von dem Lösungsmittel aus der zweiten Flüssigkeitskomponente übersprüht werden (EP-A-034 881). Das Beschreiben von glatten Oberflächen wird hier dadurch ermöglicht, daß sozusagen nicht die glatte Oberfläche, sondern die Deckschicht beschrieben wird. Die Probleme einer schnellen Trocknung bzw. die Gewährleistung der Wischfestigkeit unmittelbar nach dem Beschreiben bleiben ungelöst.

Auf diesem Prinzip, zwei Komponenten als Schreibmittel zu verwenden, beruht auch eine weitere bekannte Anordnung, bei der sich eine aus einer dünnen Düse ausgestoßene, nicht pigmentierte Flüssigkeitskomponente durch eine aus einer zweiten, pigmentierten Flüssigkeitskomponente bestehenden Schicht hindurchbewegt (US-PS 4 196 437). Die nach Durchdringung der Schicht austretenden Tröpfchen bilden dann die eigentliche Schreibflüssigkeit. Die nicht pigmentierte Flüssigkeitskomponente kann z. B. auch ein die Trocknung förderndes Mittel sein. Neben einem damit verbundenen beachtlichen Aufwand besteht die Gefahr, daß Tröpfchen unterschiedlicher Größe mit unterschiedlichen Geschwindigkeiten ausgestoßen werden.

Aufgabe der Erfindung ist es, in einer Tintenschreibeinrichtung gemäß dem Gattungsbegriff das Aufbringen der einzelnen Flüssigkeitskomponenten zu verbessern und mit einer konstruktiv einfachen Vorrichtung unter Gewährleistung einer konstanten Fluggeschwindigkeit und Größe der die Zeichen bildenden Tröpfchen sowohl die Trocknungszeit der die Zeichen bildenden Tröpfchen auf dem Aufzeichnungsträger als auch den Verbrauch der zweiten Flüssigkeitskomponente zu reduzieren.

Diese Aufgabe wird gemäß den kennzeichnenden Merkmalen des Patentanspruchs 1 gelöst.

Ausgestaltungen der angegebenen Vorrichtung sind in den Unteransprüchen gekennzeichnet.

Mit der Erfindung ist im wesentlichen der Vorteil verbunden, daß eine die schnelle Trocknung der Schreibflüssigkeit bewirkende Flüssigkeitskomponente getrennt vom eigentlichen Schreibkopf abgegeben wird, daß also die Düsen des Schreibkopfes wegen Eintrocknens, hervorgerufen durch Verdunstung des Lösungsmittels, nicht mehr verstopfen können, und daß es möglich ist, Komponenten zu verwenden, die keine Spezialaufzeichnungsträger erfordern.

Zugleich kann sowohl die vom Schreibkopf als auch die von der Ausstoßvorrichtung abgegebene Flüssigkeitskomponente innerhalb weiter Grenzen z. B. hinsichtlich Farbstoffgehalt, Viskosität, Verdunstung, Oberflächenspannung usw. in optimaler Weise angepaßt werden. Die räumliche Trennung der einzelnen Komponenten der Schreibflüssigkeit bewirkt, daß ein Eintrocknen der Komponente, die die Farben enthält z. B. durch Verdunstung des Lösungsmittels vermieden wive Schließlich wird weder die Fluggeschwindigkeit noch die Größe derjenigen Tröpfchen verändert, die das Zeichen bilden. Die zweite Ausstoßvorrichtung ist vorteilhaft mit einer Sprüheinrichtung ausgerüstet, womit erreicht wird, daß jeweils nur über den Bereich eines rasterförmig aufgezeichneten Zeichens die zweite Flüssigkeitskomponente verteilt aufgetragen wird.

Zur Erläuterung der Erfindung wird auf die Zeichnungen verwiesen. Dort zeigen
Figur 1 ein Beispiel, mit einer eine einzige Austrittsöffnung aufweisenden Ausstoßvorrichtung für die zweite Flüssigkeitskomponente in Aufsicht,
Figur 2 die Anordnung nach Fig. 1 in Seitenansicht,
Figur 3 ein Beispiel zur Erläuterung der Funktionsweise dieser Vorrichtung,
Figur 4 ein Beispiel mit einer mehrere Austrittsöffnungen aufweisenden Ausstoßvorrichtung in Aufsicht, und
Figur 5 die Anordnung nach Fig. 4 in Vorderansicht.

Dem Ausführungsbeispiel nach Fig. 1 und 2 liegt eine Anordnung zugrunde, bei der die auf dem Aufzeichnungsträger dargestellten Zeichen jeweils nach dem Aufbringen der Flüssigkeitskomponente auf dem Schreibkopf mit der zweiten Flüssigkeitskomponente, z. B. mit einem trocknenden Lösungsmittel besprüht werden.

In den Figuren 1 und 2 sind die für das Verständnis der Erfindung notwendigen Teile einer Tintenschreibeinrichtung dargestellt. Neben dem eigentlichen Schreibkopf 1, der in seinem Aufbau und in seiner Wirkungsweise an sich bekannt ist, ist die Ausstoßvorrichtung in Form eines zweiten Ausstoßkopfes 2 räumlich benachbart angeordnet.

Der Schreibkopf 1 und die Ausstoßvorrichtung 2 sind gemeinsam auf einem Schreibwagen 3 angeordnet. Dieser wird mittels hier nicht dargestellter Antriebselemente in Zeilenrichtung vor dem Aufzeichnungsträger 4 bewegt. Der Schreibkopf 1 und die Ausstoßvorrichtung 2 weisen jeweils einen Flüssigkeitsvorratsbehälter 5 und 6, einen Düsenteil 7 und 8 und elektrische Anschlüsse 9 und 10 auf. Der Düsenteil 7 bzw. 8 ist beispielsweise eine Düsenplatte.

Der Düsenteil 7 des Schreibkopfes 1 besitzt im Beispiel sieben Düsenöffnungen 11, aus denen unter der Einwirkung hier nicht dargestellter elektromechanischer Wandler einzelne Tröpfchen augestoßen werden. Bekanntlich kann das in der Weise geschehen, daß die Düsenöffnungen jeweils mit einem, im Inneren des Schreibkopfes verlaufenden Tintenkanal verbunden sind, auf den ein Piezokristall einwirkt. Gestaltet man den Piezokristall z. B. als Röhrchen aus, das den Tintenkanal über einen Teil seiner Länge umfaßt, so wird bei entsprechender Ansteuerung des Piezoröhrchens im Inneren des Tintenkanals, verursacht durch eine Veränderung des Innendurchmessers des Piezoröhrchens eine Stoß- oder Druckwelle erzeugt, die einen Tröpfchenausstoß bewirkt. Durch eine entsprechende Relativbewegung zwischen dem Schreibkopf und dem Aufzeichnungsträger lassen sich somit rasterförmig aufgebaute Zeichen darstellen.

Die zweite Ausstoßvorrichtung 2 besitzt im Bespiel nur eine einzige Düsenöffnung 12, deren Durchmesser gleich oder größer sein kann als der Durchmesser der Düsen 11 des Schreibkopfes 1. Die Ausstoßvorrichtung 2 ist mit einer Einrichtung zur Zerstäubung von Flüssigkeit ausgerüstet. Das kann z. B. dadurch erreicht werden, daß die Flüssigkeit mit einer höheren Ausstoßfrequenz abgegeben wird. Damit wird erreicht, daß die Flüssigkeitskomponente, die ein trocknendes Lösungsmittel ist, aus der Düsenöffnung 12 der Ausstoßvorrichtung 2 in mehr oder weniger fein verteilter Form auf den Aufzeichnungsträger 4 aufgesprüht wird. Vorteilhafterweise ist die Ausstoßvorrichtung 2 auf dem Schreibwagen 3 derart verschiebbar, daß deren Abstand b zum Aufzeichnungsträger 4 entsprechend der Größe der zu besprühenden Fläche einstellbar ist. Diese ist im wesentlichen durch die Zeilenhöhe bzw. durch die Höhe h eines Zeichens bestimmt. Die Flüssigkeitskomponente der Austoßvorrichtung 2 überdeckt dann das durch die vom Schreibkopf 1 abgegebenen Tröpfchen gebildete Punktraster vollständig. Da zwischen der von der Ausstoßvorrichtung 2 abgegebenen Flüssigkeitskomponenten mit der vom Schreibkopf 1 abgegebenen Flüssigkeitskomponenten eine sehr schnelle Reaktion auf dem Aufzeichnungsträger eintritt, ist eine störende Beeinträchtigung des Schriftbildes ausgeschlossen.

Die Ausstoßvorrichtung 2 ist vorzugsweise in einem solchen Abstand a zum Schreibkopf 1 auf dem Schreibwagen 3 angeordnet, daß deren Flüssigkeitsabgabe stets dann stattfindet, wenn ein vollständiges Zeichen geschrieben wurde. Dieser Abstand ist durch das gewählte Zeichenraster für die Darstellung eines Zeichens bestimmt. Zur weiteren Erläuterung wird auf Fig. 3 verwiesen, bei der von einem 7 x 5 Raster zur Zeichendarstellung ausgegangen wird.

Für das in Fig. 3 dargestellte Zeichen « E » geschieht das bei Verwendung einer einreihigen Düsenplatte mit insgesamt sieben Düsenöffnungen 11 folgendermaßen. Befindet sich der Schreibkopf 1 in der Stellung 1a, so werden sämtliche Düsen erregt. In der Rasterspalte 1 werden an den durch die Düsenanordnung bestimmten Punkten Tröpfchen aufgespritzt. Nach Bewegung des Schreibkopfes um einen Spaltenabstand werden die oberste, die mittlere und die unterste Düse erregt. Dadurch wird der Aufbau der horizontalen Linien des Zeichens begonnen. Diese Vorgänge setzen sich fort, bis mit dem fünften Spaltenschritt der Schreibkopf in die Stellung 1 gelangt. Damit ist der Aufbau des Zeichens « E beendet. Zur Einhaltung des Abstandes zwischen aufeinanderfolgenden Zeichen unterbleibt während einiger folgender Spaltenschritte, im Beispiel während der Spaltenschritte 6 und 7 eine Ansteuerung der Düsen. Der gesamte Druckzyklus umfaßt in diesem Beispiel somit sieben Spaltenschritte.

Bei dem gewählten Beispiel geschieht die Abgabe der Flüssigkeitskomponente durch die Ausstoßvorrichtung 2 vorzugsweise zu einem Zeitpunkt, der durch die Bewegung des Schreibwagens um fünf Rasterspalten bestimmt ist. Wie Fig. 3 zeigt hat sich, nachdem die entsprechende Anzahl von Tröpfchen in der für das Zeichen « E Charakteristischen Weise auf den Aufzeichnungsträger aufgespritzt worden sind, der Schreibkopf 1 von der Stellung 1a in die Stellung 1b bewegt. Die Ausstoßvorrichtung 2, die sich inzwischen von der Stellung 2a in die Stellung 2b bewegt hat, befindet sich nunmehr in der Mitte vor dem Zeichen « E ». In dieser Stellung wird der Ausstoß z. B. durch einen vom entsprechenden Spaltentakt abgleiteten Steuerimpuls eingeleitet und das Zeichen « E •, d. h. der Bereich 13, innerhalb dem das Zeichen « E dargestellt ist, wird mit der von der Ausstoßvorrichtung 2 abgegebenen Flüssigkeitskomponente bedeckt. Im Ergebnis ist unmittelbar nach Abdruck eines Zeichens dieses z. B. wischfest.

In Ausgestaltung der Erfindung kann die Ausstoßvorrichtung eine in ihrer Anzahl und in ihrer Anordnung den Austrittsöffnungen des Schreibkopfes entsprechenden Anzahl von Austrittsöffnungen besitzen.

Ein Ausführungsbeispiel dafür zeigen die Figuren 4 und 5. Schreibkopf 1 und Ausstoßvorrichtung 14 sind wiederum auf einem gemeinsamen Schreibwagen 3 angeordnet, der vor dem Aufzeichnungsträger 4 bewegt wird. Ebenso besitzen beide jeweils einen Flüssigkeitsbehälter 5 und 6 zur Aufnahme der Flüssigkeitskomponenten der Schreibflüssigkeit. Im Unterschied zum Ausführungsbeispiel nach Fig. 1 und 2 weist die Ausstoßvorrichtung 14 ebenso wie der Schreibkopf 1 sieben Austrittsöffnungen 15 auf. Ausstoßvorrichtung 14 und Schreibkopf 1 sind räumlich um den Abstand a versetzt angeordnet, besitzen jedoch den gleichen Abstand zum Aufzeichnungsträger 4. Die Ansteuerung der Düsen der Ausstoßvorrichtung 14 erfolgt hier mit dem gleichen Steuerimpulsmuster, die dem Schreibkopf 1 zur Darstellung der Zeichen zugeführt werden. Allerdings erfolgt die Ansteuerung der Ausstoßvorrichtung zeitlich versetzt. Sowohl die räumlich versetzte Anordnung als auch die zeitlich versetzte Ansteuerung sind durch die Betriebsweise der Tintenschreibeinrichtung bestimmt. Unter Zugrundelegung einer Zeichendarstellung in einem 7 x 5 Raster mit einer einteiligen Düsenanordnung kann z. B. der Abstand a drei Spaltenschritte betragen und die Ansteuerung der Ausstoßvorrichtung 14 kann um eine durch den gleichen Wert bestimmte Zeit verzögert eingeleitet werden. In diesem Falle werden dann z. B. die die senkrechte Reihe des Zeichens « E » bildenden Punkte ebenfalls punktweise nahezu unmittelbar nach dem Aufbringen der Flüssigkeitskomponenten durch den Schreibkopf mit der Flüssigkeitskomponente durch die Ausstoßvorrichtung überdeckt. Mit dem punktweisen und frühzeitigen Abdecken ist nicht nur ein sparsamerer Flüssigkeitsverbrauch verbunden, sondern es wird auch eine Verbesserung bei der Reaktion der beiden Flüssigkeitskomponenten auf dem Aufzeichnungsträger, z. B. eine schnellere Trocknung, erreicht.

In einer weiteren Ausgestaltung ist die Ausstoßvorrichtung ober- bzw. unterhalb des Schreibkopfes angeordnet. Der Ausstoß aus der Austoßvorrichtung wird dabei durch einen vom Zeilenspeicher (Seitenspeicher) abgeleiteten Impuls eingeschaltet. Diese Ausgestaltung ist besonders bei bidirektional schreibenden Einrichtungen vorteilhaft, wenn die zweite Komponente entweder immer nach bzw. vor der Schreibflüssigkeit aufgebracht werden muß.

## Patentansprüche

1. Vorrichtung für Tintenschreibeinrichtungen zum Beschreiben eines Aufzeichnungsträgers, mit einer zwei Flüssigkeitskomponenten enthaltenden Schreibflüssigkeit, bei denen zumindest die ein Zeichen bildenden einzelnen Tröpfchen der ersten Flüssigkeitskomponente unter der Einwirkung von Ansteuerimpulsen aus einzelnen Düsen eines Schreibkopfes ausgestoßen werden und die zweite Flüssigkeitskomponente zeitlich versetzt auf den Aufzeichnungsträger abgegeben wird, so daß dieselbe die Tröpfchen überdeckt, dadurch gekennzeichnet, daß auf dem, den an sich bekannten Schreibkopf (1) tragenden Schreibwagen (3) eine weitere gegenüber dem Schreibkopf (1) versetzt ahgeordnete Ausstoßvorrichtung (2, 14) vorgesehen ist, daß die einzelnen Flüssigkeitskomponenten der Schreibflüssigkeit getrennt im Flüssigkeitsvorratsbehälter (5) des Schreibkopfes (1) und im Flüssigkeitsvorratsbehälter (6) der Ausstoßvorrichtung (2, 14) enthalten sind, und daß die im Flüssigkeitsvorratsbehälter (5) der Ausstoßvorrichtung (2, 14) enthaltene Flüssigkeitskomponente der Schreibflüssigkeit ein trocknendes Lösungsmittel ist.

2. Vorrichtung nach Anspruch 1, dadurch gekennzeichnet, daß die Ausstoßvorrichtung (2) mindestens eine Austrittsöffnung (12) aufweist und die Flüssigkeitskomponente zerstäubend oder versprühend abgibt.

3. Vorrichtung nach Anspruch 1 und 2, dadurch gekennzeichnet, daß die Ausstoßvorrichtung (2) nur eine Austrittsöffnung (12) aufweist, daß zur Einstellung des Abstandes (b) zwischen der Austrittsöffnung (12) der Ausstoßvorrichtung (2) und dem Aufzeichnungsträger (4) die Ausstoßvorrichtung (2) verschiebbar auf dem Schreibwagen (3) angeordnet ist, und daß der Abstand (b) derart ist, daß die besprühten Flächen auf dem Aufzeichnungsträger (4) der Höhe (h) eines Schriftzeichens entspricht.

4. Vorrichtung nach Anspruch 1 und 2, dadurch gekennzeichnet, daß die Ausstoßvorrichtung (2) am Schreibwagen (3), bezogen auf die Schreibrichtung gegenüber dem Schreibkopf (1) um einen Abstand (a) versetzt angeordnet ist, der durch die Anzahl der Spalten und durch die Spaltenabstände eines für die Darstellung eines Zeichens vorgesehenen Druckzyklus (c) bestimmt ist.

5. Vorrichtung nach Anspruch 4, dadurch gekennzeichnet, daß der Abstand (a) zwischen der Ausstoßvorrichtung (2) und dem Schreibkopf (1) derart ist, daß sich die Ausstoßvorrichtung (2) nach Beendigung des Abdruckens eines Zeichens durch den Schreibkopf (1) etwa in der Mitte des abgedruckten Zeichens befindet.

6. Vorrichtung nach Anspruch 4 und 5, dadurch gekennzeichnet, daß die Ausstoßvorrichtung (2) durch einen vom Spaltentakt des Schreibkopfes abgeleiteten Impuls jeweils für die Dauer eines Sprühvorganges einschaltbar ist.

7. Vorrichtung nach Anspruch 1, dadurch gekennzeichnet, daß die Ausstoßvorrichtung (14) eine in Anzahl und Anordnung mit den Austrittsöffnungen (11) des Schreibkopfes (1) übereinstimmende Anzahl von Austrittsöffnungen (15) aufweist, die den gleichen Abstand zum Aufzeichnungsträger (4) besitzen wie die Austrittsöffnungen (11) des Schreibkopfes (1), daß die Ausstoßvorrichtung (14) und der Schreibkopf (1) die entsprechende Flüssigkeitskomponente tröpfchenweise mit gleicher Tröpfchenausstoßgeschwindigkeit abgeben, und daß die Ansteuerimpulse für den tröpfchenweise Ausstoß der Flüssigkeitskomponente aus der Ausstoßvorrichtung (14) mit den Ansteuerimpulsen fürden tröpfchenweisen Ausstoß der Flüssigkeitskomponente aus dem Schreibkopf (1) identisch, jedoch zeitlich um mindestens einen Spaltenschritt verschoben sind.

8. Vorrichtung nach Anspruch 1, dadurch gekennzeichnet, daß die Ausstoßvorrichtung (2, 14) ober- oder unterhalb des Schreibkopfes (1) angeordnet ist, und daß die Ausstoßvorrichtung (2, 14) durch einen vom Zeilenspeicher abgeleiteten Impuls einschaltbar ist.

## Claims

1. A device for ink jet printers for printing on a data carrier, with a printing liquid which contains two liquid components, wherein at least the individual droplets of the first liquid component which form a character, are ejected from individual nozzles of a printing head under the action of drive pulses and wherein the second liquid component is emitted on to the data carrier in staggered fashion with respect to time so that it covers the droplets, characterised in that on the printer carriage (3) which carries the printing head (1) which is known per se, a further ejector (2, 14) is provided which is arranged so as to be offset with respect to the printing head (1) ; that the individual liquid components of the printing liquid are contained separately in the liquid supply container (5) of the printing head (1) and in the liquid supply container (6) of the ejector (2, 14) ; and that the liquid component of the printing liquid which is contained in the liquid supply container (5) of the ejector (2, 14) is a drying solvent.

2. A device as claimed in Claim 1, characterised in that the ejector (2) has at least one outlet opening (12) and emits the liquid component in atomised or spray form.

3. A device as claimed in Claim 1 and 2, characterised in that the ejector (2) has only one outlet opening (12) ; that to enable the distance (b) between the outlet opening (12) of the ejector (2) and the data carrier (4) to be adjusted, the ejector (2) is arranged so as to be displaceable on the printer carriage (3) ; and that the distance (b) is such that the sprayed areas on the data carrier (4) correspond to the height (h) of a character.

4. A device as claimed in Claim 1 and 2, characterised in that the ejector (2) is so arranged on the printer carriage (3) as to be offset relative to the printer head (1), referred to the printing direction, by a distance (a) which is determined by the number of columns and the column spacings of a printing cycle (c) provided for the representation of a character.

5. A device as claimed in Claim 4, characterised in that the distance (a) between the ejector (2) and the printer head (1) is such that when the printing of a character by the printer head (1) has been concluded, the ejector (2) is located approximately in the centre of the printed character.

6. A device as claimed in Claim 4 and 5, characterised in that the ejector (2) can be switched on for the duration of each spraying process by a pulse derived from the column clock signal of the printing head.

7. A device as claimed in Claim 1, characterised in that the ejector (14) has a number of outlet openings (15) which are identical in respect of number and arrangement to the outlet openings (11) of the printer head (1) and which are at the same distance from the data carrier (4) as the outlet openings (11) of the printer head (1) ; that the ejector (14) and the printer head (1) emit the appropriate liquid component droplet-by-droplet at the same droplet ejection speed ; and that the drive pulses for the droplet-by-droplet ejection of the liquid component from the ejector (14) are identical to the drive pulses for the droplet-by-droplet ejection of the liquid component from the printer head ( 1), but are staggered in time in relation thereto by at least one column step.

8. A device as claimed in Claim 1, characterised in that the ejector (2, 14) is arranged above or below the printer head (1) ; and that the ejector (2, 14) can be switched on by a pulse derived from the row memory.

## Revendications

1. Dispositif pour des enregistreurs à encre servant à réaliser des inscriptions sur un support d'enregistrement avec un liquide d'écriture à deux composantes liquides, dans lesquels au moins les gouttelettes individuelles de la première composante liquide, qui forment un signe, sont expulsées, sous l'effet d'impulsions d'attaque, de tuyères individuelles d'une tête d'écriture, alors que la seconde composante liquide est fournie, avec décalage dans le temps, au support d'enregistrement de manière que celle-ci recouvre les gouttelettes, caractérisé par le fait qu'il est prévu sur le chariot (3), qui porte la tête d'inscription (1), connue en elle-même, un second dispositif d'expulsion (2, 14) disposé avec décalage par rapport à la tête d'écriture (1), que les composantes individuelles du liquide d'écriture sont contenues séparément dans le réservoir de liquide de réserve (5) de la tête d'écriture (1) et dans le - réservoir de liquide de réserve (6) du dispositif d'expulsion (2, 14), et que la composante liquide du liquide d'écriture, qui est contenue dans le réservoir de liquide de réserve (5) du dispositif d'expulsion (2, 14), est un solvant capable de sécher.

2. Dispositif selon la revendication 1, caractérisé par le fait que le dispositif d'expulsion (2) comporte au moins une ouverture de sortie (12) et émet les composantes liquides à l'état pulvérisé ou atomisé.

3. Dispositif selon la revendication 1 et 2, caractérisé par le fait que le dispositif d'expulsion (2) ne comporte qu'une seule ouverture de sortie, que pour le réglage de la distance (b) entre l'ouverture de sortie (12) du dispositif d'expulsion (2) et du support d'enregistrement (4), le dispositif d'expulsion (2) est disposé sur le chariot de façon à être déplaçable, et que la distance (b) est telle que les surfaces arrosées sur le support d'enregistrement (4), correspondent à la hauteur (h) d'un signe d'écriture.

4. Dispositif selon la revendication 1 et 2, caractérisé par le fait que le dispositif d'expulsion (2) est disposé sur le chariot (3) avec un décalage d'une distance (a) par rapport à la tête d'écriture (1 dans le sens de l'écriture, laquelle distance (a) est déterminée par le nombre de colonnes et par les intervalles entre colonnes d'un cycle d'impression (c) qui est prévu pour la représentation d'un signe.

5. Dispositif selon la revendication 4, caractérisé par le fait que la distance (a) entre le dispositif d'expulsion (2) et la tête d'écriture (1) est telle que le dispositif d'expulsion (2), après l'impression d'un signe par la tête d'écriture (1), se situe à peu près au milieu du signe imprimé.

6. Dispositif selon la revendication 4 et 5, caractérisé par le fait que le dispositif d'expulsion (2) est susceptible d'être mis en circuit pour la durée d'une opération d'atomisation, par une impulsion qui est dérivée de la cadence de colonne de la tête d'écriture.

7. Dispositif selon la revendication 1, caractérisé par le fait que le dispositif d'expulsion (14) comporte un nombre d'ouvertures de sortie (15) qui correspond au nombre et à la disposition des ouvertures de sortie (11) de la tête d'écriture, lesdites ouvertures de sortie (15) possédant la même distance par rapport au support d'enregistrement (4) que les ouvertures de sortie (11) de la tête d'écriture, que le dispositif d'expulsion (14) et la tête d'enregistrement (1) fournissent les composantes du type correspondant gouttelette par gouttelette et avec la même vitesse d'expulsion des gouttelettes, et que les impulsions d'attaque pour l'expulsion, gouttelette par gouttelette, des composantes liquides à partir du dispositif d'expulsion (14) sont identiques aux impulsions d'attaque pour l'expulsion, gouttelette par gouttelette, de la composante liquide à partir de la tête d'écriture (1), mais avec un décalage temporel d'au moins un pas de colonne.

8. Dispositif selon la revendication 1, caractérisé par le fait que le dispositif d'expulsion (2, 14) est disposé au-dessus ou en-dessous de la tête d'écriture (1), et que le dispositif d'expulsion (2, 14) est susceptible d'être mis en service par une impulsion qui est dérivée de la mémoire de la ligne.
